# EUROPÄISCHE PATENTSCHRIFT

(11) **EP 0 354 165 B1**
(45) Veröffentlichungstag und Bekanntmachung des Hinweises auf die Patenterteilung: **22.06.1994**
(21) Anmeldenummer: 89710067.3
(22) Anmeldetag: 03.08.1989
(51) Int. Cl.: F23C 9/08, F24H 1/32

(54) **Kessel**
Boiler
Chaudière

(30) Priorität: 05.08.1988 AT 1978/88
(43) Veröffentlichungstag der Anmeldung: 07.02.1990
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Kohlmann, Hans-Albrecht, D-5630 Remscheid (DE)
(74) Vertreter: Heim, Johann-Ludwig, Dipl.-Ing.

(56) Entgegenhaltungen:
- DE-U- 8 520 263
- DE-U- 8 716 240
- US-A- 4 062 325

## Beschreibung

Die Erfindung betrifft einen Kessel mit einer Einrichtung zum Rückführen eines Anteiles der bei der Verbrennung eines aus Brenngas und Verbrennungsluft bestehenden Gemisches anfallenden Abgase in den Flammenbereich der Verbrennung gemäß der DE-U-8 716 240.

Bekanntlich kann durch eine solche Rückführung von Abgasen in den Flammenbereich einer Verbrennung die Ausbildung von NOₓ im Brennraum verringert werden. Eine solche wünschenswerte Reduktion der genannten Schadstoffe beruht auf der Absenkung des Sauerstoffpartialdruckes, aus der sich in weiterer Folge eine der thermisch verursachten Ausbildung von NOₓ vorbeugende Reduktion der Flammentemperatur ergibt.

In konstruktiver Hinsicht war bei der Durchführung eines solchen Verfahrens die Führung jenes Anteiles der Abgase problematisch, der dem Flammenbereich zugeführt werden sollte.

Aufgabe der Erfindung ist es, eine Führung dieses Anteiles der Abgase derart zu gestalten, daß ihr Raumbedarf gering ist, daß sie keiner aufwendigen Vorrichtungen sowie keines Energieaufwandes zur Förderung der Abgase bedarf und schließlich auch zur Kühlung dieses Anteiles der Abgase und zur Verwertung der darin enthaltenen Wärme benutzbar ist.

Diese Aufgabe wird gelöst durch einen Wasserheizer, insbesondere Kessel, mit einem einen Brenner, insbesondere einen Gasbrenner, aufnehmenden, seitlich durch eine Brennraumwandung begrenzten Brennraum, oberhalb dessen zumindest ein sich über den Querschnitt der Abgasführung erstreckender Wärmetauscher angeordnet ist, bei dem innerhalb dieses Brennraumes erfindungsgemäß zumindest eine Trennwand vorgesehen ist, die gemeinsam mit der Brennraumwandung eine in einem unterhalb des Brenners gelegenen Raum mündende Führung für einen im Gegenstrom zu den den Wärmetauscher durchströmenden Abgasen geführten Anteil dieser Abgase bildet. Gemäß dieser konstruktiven Lösung strömt das Abgas aus dem Brennraum zunächst infolge seines thermischen Auftriebes in Richtung zur Abgasführung. Im Flammenbereich beträgt die Temperatur etwa 1200 bis 1300 °C. In der von der Brennkammerwandung und der Trennwand gebildeten Führung ist jedoch die Temperatur wesentlich geringer, so daß sich ein vergleichsweise hoher Temperaturgradient ergibt. Dieser große Temperaturunterschied sowie der natürliche thermische Auftrieb baut unterhalb des Brenners einen Unterdruck auf, der die Rückführung der Abgase in diesen Raum begünstigt.

Vorteilhafterweise ist die Trennwand im wesentlichen parallel zur Brennraumwandung angeordnet, unabhängig davon, welche Querschnittsform der Brennraum aufweist.

Zur Kühlung des dem Flammenbereich zugeführten Anteiles der Abgase kann die Trennwand wasserführend ausgebildet sein, wodurch auch eine Rückgewinnung der in diesem Anteil der Abgase enthaltenen Wärme erleichtert wird, ist nämlich der Wärmetauscher eines Wasserheizers in ein Umlaufsystem, z. B. einer Heizung, einbezogen und an eine Vorlauf- und eine Rücklaufleitung angeschlossen, dann kann ein Anteil des Rücklaufes über diese wasserführende Trennwand zum Wärmetauscher geführt werden.

Für eine vorteilbringende Führung des Abgasanteiles ist es ferner sehr günstig, wenn sich die Trennwand mit ihrer Unterkante bis in den Höhenbereich eines Sekundärluftverteilers erstreckt, der sich unterhalb des, z. B. aus Brennerrohren gebildeten Brenners über dessen Fläche erstreckt. Diese Anordnung gewährleistet eine gute Durchmischung und gute Verteilung des aus dem Abgasanteil und der primären und/oder sekundären Verbrennungsluft bestehenden Gemisches.

Die Trennwand kann ferner unmittelbar unterhalb des Wärmetauschers und/oder unmittelbar unterhalb des Flammenbereiches des Brenners Durchtrittsöffnungen für den Eintritt bzw. den Austritt des in der Führung strömenden Anteiles des Abgases aufweisen.

Als besonders günstig erweist sich diese Ausbildung der Trennwand bei einem Gliederkessel, dessen Glieder den Wärmetauscher bilden und dessen Brennraum von Endgliedern begrenzt ist. Es können dann die Trennwände von zusätzlichen Kesselgliedern gebildet sein, die solche Durchtrittsöffnungen aufweisen und den beiden den Brennraum begrenzenden, die Brennraumwandung bildenden Endgliedern des Kessels unmittelbar benachbart angefügt sind.

Ausführungsbeispiele des Erfindungsgegenstandes sind in den Zeichnungen veranschaulicht. Im einzelnen zeigt
- Fig. 1: das Prinzip einer erfindungsgemäßen Einrichtung schematisch,
- Fig. 2: den schematischen Aufbau eines erfindungsgemäß gestalteten Gliederkessels in einem Teilschnitt,
- Fig. 3: ein zusätzliches Kesselglied dieses Kessels in einer Ansicht der Schmalseite und
- Fig. 4: in einer Ansicht der Breitseite.
- Fig. 5: stellt eine Ausführungsvariante eines Wasserheizers gleichfalls in einem schematischen Schnitt wie Fig. 1 dar.

Im einzelnen zeigt Fig. 1 das Prinzip eines im Sinne der Erfindung gestalteten Wasserheizers mit einem Brennraum 1, in dem ein aus zwei Brennerrohren 2 bestehender Brenner 3 untergebracht ist.

Diese Brennerrohre 2 werden von (nicht dargestellten) koaxialen Gasdüsen über koaxiale Mischrohre 4 mit einem aus Brenngas und primärer Verbrennungsluft bestehenden Gemisch gespeist, und aus dem Flammenbereich 5 dieses Brenners 3 strömt der Hauptteil der bei der Verbrennung entstehenden Abgase in Pfeilrichtung 6 durch den Wärmetauscher 7 in eine Abgassammelhaube 8, an die eine zu einem Kamin führende Abgasführung 9 anschließt.

Der prismatische und zylindrische Brennraum 1 wird beidseits bzw. allseits von der Brennkammerwandung 10 begrenzt, und innerhalb dieses Brennraumes 1 sind parallel zur Brennraumwandung 10 Trennwände 11 vorgesehen, die gemeinsam mit der Brennraumwandung 10 Führungen 12 für einen in Pfeilrichtung 13, also im Gegenstrom zu den in Pfeilrichtung 6 den Wärmetauscher 7 durchströmenden Abgasen geführten Anteil dieser Abgase bilden. Diese Führungen 12 münden in den unterhalb des Brenners 3 befindlichen Bereich 14, aus dem den Brennerrohren 2 von unten Sekundärluft zuströmt und sich mit dem in Pfeilrichtung 13 rückgeführten Anteil der Abgase vermischt.

In einem mehr oder weniger großen Ausmaß kann der in den Flammenbereich rückgeführte Anteil der Abgase auch in den Bereich der den Mischrohren 4 koaxial zugeordneten Gasdüsen und mit der von diesen Gasdüsen angesaugten, mit dem Brenngas zu vermengenden Primärluft vermischt werden.

Ein Sekundärluftverteiler 15 sorgt für eine gleichmäßige Verteilung des aus Verbrennungsluft und dem rückgeführten Abgasanteil bestehenden Gemisches über die gesamte Brennerfläche.

Fig. 2 stellt im Prinzip einen Gliederkessel dar, bei dem der Wärmetauscher 7 von Kesselgliedern 16 und die Brennraumwandung 10 von Endgliedern 17 verkörpert werden. Die Trennwände 11 werden in diesem Fall von zusätzlichen Kesselgliedern 18 gebildet, die unmittelbar unterhalb des Wärmetauschers 7 Eintrittsöffnungen 19 und unmittelbar unterhalb des Brenners 3 Austrittsöffnungen für den in Pfeilrichtung 13 in den Führungen 12 rückgeführten Anteil der Abgase aufweisen.

Fig. 3 und 4 zeigen ein solches zusätzliches Kesselglied 18 mit den wasserführenden Anschlußverbindungen 21 und 22.

Gemäß der in Fig. 5 dargestellten Variante ist der Wärmetauscher 7 an die Vorlaufleitung 23 und eine Rücklaufleitung 24 eines Umlaufsystems, z. B. einer Heizung, angeschlossen und ein Teil des Rücklaufes ist - zwecks Kühlung der Trennwände 11 - über die Leitung 25 den beiden Trennwänden 11 angeschlossen und zum Wärmetauscher 7 rückgeführt. Dadurch wird nicht nur die Temperatur der rückgeführten Abgase und des Flammenbereiches verringert, um der NOₓ-Bildung vorzubeugen, sondern auch Wärme aus diesem Anteil der Abgase gewonnen und verwertet.

## Patentansprüche

1. Wasserheizer, insbesondere Kessel, mit einem einen Brenner, insbesondere einen Gasbrenner, aufnehmenden, seitlich durch eine Brennraumwandung begrenzten Brennraum, oberhalb dessen zumindest ein sich über den Querschnitt der Abgasführung erstreckender Wärmetauscher angeordnet ist, dadurch gekennzeichnet, daß innerhalb dieses Brennraumes (1) zumindest eine Trennwand (11) vorgesehen ist, die gemeinsam mit der Brennraumwandung (10) eine in einem unterhalb des Brenners (3) gelegenen Raum (14) mündende Führung (12) für einen im Gegenstrom (13) zu den den Wärmetauscher (7) durchströmenden Abgasen (6) geführten Anteil dieser Abgase bildet.

2. Einrichtung nach Anspruch 1, dadurch gekennzeichnet, daß diese Trennwand (11) im wesentlichen parallel zur Brennraumwandung (10) angeordnet ist.

3. Einrichtung nach Anspruch 1 oder 2, dadurch gekennzeichnet, daß diese Trennwand (11) wasserführend ausgebildet ist.

4. Einrichtung nach Anspruch 3 mit einem in ein Umlaufsystem einbezogenen, an eine Vorlauf- und eine Rücklaufleitung angeschlossenen Wärmetauscher eines Wasserheizers, dadurch gekennzeichnet, daß ein Anteil des Rücklaufes (24) über die wasserführende Trennwand (11) zum Wärmetauscher (7) geführt ist.

5. Einrichtung nach einem der Ansprüche 4 bis 7, dadurch gekennzeichnet, daß sich die Trennwand (11) mit ihrer Unterkante bis in den Höhenbereich eines Sekundärluftverteilers (15) erstreckt, der sich unterhalb des, z. B. aus Brennerrohren (2) gebildeten Brenners (3) über dessen Fläche erstreckt.

6. Einrichtung nach einem der Ansprüche 2 bis 5, dadurch gekennzeichnet, daß die Trennwand (11) unmittelbar unterhalb des Flammenbereiches (5) des Brenners (3) Durchtrittsöffnungen (19 bzw. 20) für den Eintritt bzw. für den Austritt des in der Führung (12) strömenden Anteiles (13) der Abgase aufweist.

7. Einrichtung nach Anspruch 6, bestehend aus einem Gliederkessel, dessen Glieder den Wärmetauscher bilden und dessen Brennraum von Endgliedern begrenzt ist, dadurch gekennzeichnet, daß die Trennwände (11) von zusätzlichen Kesselgliedern (18) gebildet sind, die solche Durchtrittsöffnungen (19 bzw. 20) aufweisen und den beiden den Brennraum (1) begrenzenden, die Brennraumwandung (10) bildenden Endgliedern (17) des Kessels unmittelbar benachbart angefügt sind.

## Claims

1. A water heater, particularly a boiler, which comprises a combustion chamber, which contains a burner, particularly a gas burner, and is laterally defined by a combustion chamber wall, at least one heat exchanger, which is disposed above the combustion chamber and extends throughout the cross-section of the exhaust gas duct, characterized in that at least one partition (11) is disposed within said combustion chamber (1) and together with the combustion chamber wall (10) constitutes a duct (12), which opens in a space (14) disposed below the burner (3) and serves to conduct a part of the exhaust gases (6) flowing through the heat exchanger (7) so that said part flows countercurrently to said exhaust gases (6).

2. An appliance according to claim 1, characterized in that said partition (11) is substantially parallel to the combustion chamber wall (10).

3. An appliance according to claim 1 or 2, characterized in that said partition (11) is designed to conduct water.

4. An appliance according to claim 3, comprising a heat exchanger of a water heater, which heat exchanger is included in a circulating system and connected to a flow line and a return line, characterized in that a part of the return flow (24) is conducted through the water-conducting partition (11) to the heat exchanger (7).

5. An appliance according to any of claims 1 to 4, characterized in that the bottom edge of the partition (11) extends in the height range of a secondary air distributor (15), which below the burner (3) consisting, e.g., of burner tubes (2) extends throughout the area of said burner.

6. An appliance according to any of claims 2 to 5, characterized in that the partition (11) is provided directly below the flame region (5) of the burner (3) with through openings (19 and 20) permitting that part (13) of the exhaust gases which flow in the duct (12) to enter and exit.

7. An appliance according to claim 6 consisting of a sectional boiler the sections of which constitute the heat exchanger and the combustion chamber of which is defined by end sections, characterized in that the partitions (11) are constituted by additional boiler sections (18), which are provided with such through openings (19 and 20) and which directly adjoin the two end sections (17) of the boiler, which define the combustion chamber (1) and constitute the combustion chamber wall (10).

## Revendications

1. Chauffe-eau, notamment une chaudière comportant une chambre de combustion avec un brûleur, notamment un brûleur à gaz, qui est entourée d'une enveloppe et au-dessus de laquelle est disposé au moins un échangeur de chaleur s'étendant sur la section du conduit d'évacuation des fumées, caractérisé par le fait qu'il est prévu dans ladite chambre de combustion (1) au moins un panneau (11) qui forme avec l'enveloppe (10) entourant la chambre de combustion une canalisation (12) débouchant dans un compartiment (14) sous le brûleur (3) pour une part des gaz brûlés circulant en sens contraire (13) aux gaz (6) traversant l'échangeur de chaleur (7).

2. Equipement suivant la revendication 1, caractérisé par le fait que le panneau (11) est disposé essentiellement parallèlement à l'enveloppe (10).

3. Equipement suivant la revendication 1 ou 2, caractérisé par le fait que le panneau (11) est doté d'une circulation d'eau.

4. Equipement suivant la revendication 3 avec un échangeur de chaleur d'un chauffe-eau, incorporé dans un circuit fermé et branché sur un tuyau de départ et un tuyau de retour, caractérisé par le fait qu'une partie de l'eau de retour (24) est canalisée vers l'échangeur de chaleur (7) à travers le panneau (11) doté d'une circulation d'eau.

5. Equipement suivant l'une des revendications 4 à 7, caractérisé par le fait que le bord inférieur du panneau (11) s'étend jusqu'à proximité d'un distributeur d'air secondaire (15), qui, sous le brûleur (3) constitué par exemple de tubes à becs multiples (2), couvre l'étendue dudit brûleur.

6. Equipement suivant l'une des revendications 2 à 5, caractérisé par le fait que le panneau (11) présente des trous (19 ou 20), directement sous la zone de combustion (5) du brûleur (3), permettant l'entrée ou la sortie de la part des gaz brûlés (13) circulant dans la canalisation (12).

7. Equipement suivant la revendication 6, comprenant une chaudière sectionnée dont les éléments constituent l'échangeur de chaleur et dont la chambre de combustion est délimitée par des sections en bout, caractérisé par le fait que les panneaux (11) sont des sections supplémentaires (18) de la chaudière, lesquelles présentent de tels orifices (19 ou 20) et sont directement voisines des deux sections en bout (17) délimitant la chambre de combustion (1) et formant l'enveloppe (10) de ladite chambre.
